# EUROPÄISCHE PATENTSCHRIFT

(11) **EP 2 313 207 B1**
(45) Veröffentlichungstag und Bekanntmachung des Hinweises auf die Patenterteilung: **13.05.2015**
(21) Anmeldenummer: 09776959.0
(22) Anmeldetag: 04.07.2009
(51) Int. Cl.: B05B 15/06, A61H 33/00, B05B 1/18

(54) **KOPF- ODER SEITENBRAUSE**
SHOWER HEAD OR LATERAL SHOWER HEAD
DOUCHE DE TÊTE OU LATÉRALE

(30) Priorität: 07.07.2008 DE 102008031558
(43) Veröffentlichungstag der Anmeldung: 27.04.2011
(73) Patentinhaber: Grohe AG, 58675 Hemer (DE)
(72) Erfinder: BISCHOFF, Bernd, 58675 Hemer (DE); SCHRÖDER, Claudia, 58642 Iserlohn (DE)
(86) Internationale Anmeldenummer: PCT/EP2009/004841
(87) Internationale Veröffentlichungsnummer: WO 2010/003598

(56) Entgegenhaltungen:
- WO-A1-2006/093954
- DE-A1- 10 011 504
- DE-A1- 19 650 971
- US-A1- 2004 026 542

## Beschreibung

Die vorliegende Erfindung betrifft eine Kopf- oder Seitenbrause zum Einbau in eine Decke oder Wand mit einer schwenkbaren Strahlbildnereinheit.

Bei fest installierten Kopf- oder Seitenbrausen ist es verteilhaft, wenn Neigung und Richtung des Brausestrahls variiert werden können. Bei modernen Kopf- und Seitenbrausen ist es zusätzlich gewünscht, dass diese möglichst flach oder sogar annähernd bündig mit der Decken- oder Wandoberfläche ausgeführt werden. Beispielsweise ist aus der DE 100 11 504 A1 ein Brausekopf mit einem Kugelabschnitt und einer Kugelschale bekannt, die wiederum senkrecht zueinander angeordnete Führungen aufweisen, so dass der Brausekopf in eine vertikale und eine horizontale Achse verstellt werden kann. Weiterhin ist aus der WO 2006/09 3954 A1 eine Seitenbrause zum Einbau in eine Wand bekannt, deren Strahlbildnerelement mittels eines um zwei zueinander senkrecht angeordnete Achsen drehbaren Kupplungselements oder mittels eines Kugelgelenks rundum schwenkbar ist.
Auch die US 2004/0026542 A1 zeigt eine in einem kugelförmigen Brausegehäuse gelagerte Strahldüse, die aufgrund ihrer ebenfalls kugelförmigen Außenkontur in unterschiedliche Richtungen innerhalb des Brausegehäüses verschwenkt werden kann.

Falls die Brause mit der Decken- oder Wandoberfläche bündig sein soll, ist es neben einer möglichst flachen Konstruktion und Bauweise erforderlich, dass die Brause an unterschiedliche Wandstärken bzw. an unterschiedliche Wandaufbauten oder -verkleidungen angepasst werden kann. Vor diesem Hintergrund besteht die Aufgabe der Erfindung darin, eine Konstruktion für Kopf- und Seitenbrausen bereitzustellen, die den vorgenannten Erfordernissen entspricht. Diese Aufgabe wird durch die vorliegende Erfindung gelöst.

Mit der Erfindung wird eine Kopf- oder Seitenbrause zum Einbau in eine Wand oder Decke bereitgestellt, die eine schwenkbare Strahlbildnereinheit aufweist. Die Lagerung der Strahlbildnereinheit erfolgt mittels eines wasserdurchströmten Kugelgelenks, dessen zugehöriges Kugelgehäuse die Strahlbildnereinheit umgibt und kippbar angeordnet ist. Weiterhin weist das Kugelgehäuse einen Außenflansch auf, der sich bis zur Decken- oder Wandober fläche erstreckt. Durch die kompakte Bauweise von Kugelgelenkbaugruppe, die das Kugelgehäuse und das Kugelgelenk umfasst, und Strahlbildnereinheit wird eine Kopf- oder Seitenbrause mit sehr geringer Tiefe erzielt. Zur Anpassung an unterschiedliche Decken- oder Wandstärken ist zwischen einem Wasseranschluss und dem Kugelgehäuse ein Verbindungselement vorgesehen. Dieses ermöglicht die verschiebliche Anordnung des Kugelgehäuses senkrecht zur Decken- oder Wandoberfläche. Insgesamt sind neben dem Tiefenausgleich eine Feinjustierung der Brause und gegebenenfalls eine Winkelverstellung zur Anpassung an mögliche Neigungen in der Decke oder Wand möglich.

Gemäß einer Weiterbildung der Erfindung sind Befestigungsmittel vorgesehen, mit denen das Kugelgehäuse an dem Verbindungselement fixiert und gleichzeitig der Außenflansch des Kugelgehäuses gegen die Decken- oder Wandoberfläche festgelegt wird.

Gerade bei Kopf- oder Seitenbrausen mit eckiger Außenkontur ist es von Vorteil, wenn das Kugelgehäuse an einer verdrehbar am Verbindungselement gelagerten Scheibe oder Ringscheibe mittels Schrauben befestigt werden kann, da die Ausrichtung der Brause dann unabhängig von der Position der Befestigungsmittel erfolgen kann. Aufgrund der verdrehbaren Anordnung der Ringscheibe kann die Position der Schraubenlöcher der Position des Kugelgehäuses angepasst werden. An der Ausrichtung des Kugelgehäuses braucht bei dessen Fixierung nichts mehr verändert zu werden.

Die Ringscheibe enthält mehrere Gewindebohrungen zur Aufnahme der Schrauben und ist in einer Nut am Verbindungselement in axialer Richtung festliegend gelagert. Das Kugelgehäuse kann zunächst entsprechend der Wandverkleidung ausgerichtet werden, so dass bei rechteckigen Brausen die Gehäuse exakt horizontal und vertikal ausgerichtet sind. Anschließend wird das Kugelgehäuse an dem Verbindungselement, das zum Tiefenausgleich dient, mittels der Schrauben befestigt. Dazu ist das Verbindungselement verkürzbar und/oder mehrteilig ausgeführt.

Das Verbindungselement umfasst auf der einen Seite ein Anschlussgewinde, das mit dem Gewinde des Wasseranschlusses korrespondiert. Auf der der Strahlbildnereinheit zugewandten Seite vergrößert sich der Querschnitt des Verbindungselementes sprunghaft, so dass eine Aufnahme für einen Anschlussnippel des Kugelgehäuses gebildet wird. Vorteilhafterweise sind Verbindungselement und/oder Aufnahme für den Anschlussnippel des Kugelgehäuses rotationssymmetrisch ausgeformt, so dass die Position des Verbindungselements für die Ausrichtung des Kugelgehäuses unerheblich ist. Der Anschlussnippel des Kugelgehäuses ist wiederum verschieblich und kippbar in der Aufnahme des Verbindungselements geführt. Dessen endgültige Position und somit die Position des Kugelgehäuses wird ebenfalls über die oben beschriebenen Schrauben bestimmt. Damit ist eine besonders feine Ausrichtung und Justierung des Kugelgehäuses möglich.
Weiterhin ist das Kugelgehäuse so ausgeformt, dass in dem Anschlussnippel des Kugelgehäuses eine Aufnahme für ein Sieb und/oder einen Rückflussverhinderer vorgesehen ist, wodurch sich eine Platz sparende Anordnung für diese Bauteile ergibt.

Zur Abdichtung der Kopf- oder Seitenbrause gegenüber der Decke oder Wand sind das Verbindungselement, das Kugelgehäuse mit Kugelgelenk und die Strahlbildnereinheit in einem Einbaugehäuse angeordnet. Dieses Einbaugehäuse ist ebenfalls verkürzbar und/oder mehrteilig ausgeführt.

Üblicherweise sind bei allen Armaturen, die in die Decke oder Wand eingebaut werden, aus dekorativen Gründen Rosetten oder Rahmen an der Vorderseite vorgesehen, die die Armatur, in diesem Fall die Seiten- oder Deckenbrause, umgeben und einen Abschluss gegenüber der Wand bilden. Üblicherweise weisen diese auch Dichtelemente auf, die entweder zwischen Armatur und Wand oder aber zwischen Rosette und dem Innenbereich der Armatur abdichten. Bei rechteckigen oder quadratischen Kopf-oder Seitenbrausen muss darauf geachtet werden, dass die Rosette, die das Kugelgehäuse überdeckt, so ausgeführt ist, dass sie beim Verschwenken der Strahlbildnereinheit nicht den Blick auf den Innenraum oder die Konstruktion der Brause freigibt.

Vorteilhafterweise ist die Rosette daher so ausgeführt, dass sie die nach außen gerichtete Seite des Kugelgehäuses überdeckt und nur den Bereich der Gelenkpfanne freigibt, in dem die Gelenkkugel und die anschließende Strahlbildnereinheit befestigt sind.
Beim Befestigen der Rosette, die den Außenflansch des Kugelgehäuses vollständig überdeckt, wird dabei das Kugelgehäuse gegen die Wand- oder Deckenoberfläche beaufschlagt und somit gleichzeitig mit der Rosette festgelegt.
Zusätzlich kann die Kopf- oder Seitenbrause an der nach außen und / oder innen gerichteten Seite des Kugelgehäuses Wasserablaufvorrichtungen aufweisen, so dass sowohl Wasser, das in den Anschlussbereich hinter das Kugelgehäuse dringt, als auch Wasser, das in den Raum zwischen Kugelgehäuse und Strahlbildnereinheit gelangt, wieder aus der Seitenbrause herausgeführt werden kann.

Eine Weiterbildung der Erfindung sieht vor, dass zur Steuerung der Durchflussmenge an der Kopf- oder Seitenbrause eine Reguliereinrichtung vorgesehen ist. Hierzu ist im Verbindungsbereich von wasserdurchströmten Kugelgelenk und Strahlbildnereinheit eine Reguliermutter mit variablen Öffnungsquerschnitten vorgesehen. Beim Anschluss mehrerer Kopf- oder Seitenbrausen an einen gemeinsamen Wasseranschluss kann somit über die Regelung der Durchflussöffnungen trotz unterschiedlicher anstehender Wasserdrücke an den einzelnen Kopf- oder Seitenbrausen ein einheitliches Strahlbild erzielt werden.

Im Folgenden wird die Erfindung durch einige Ausführungsbeispiele anhand zeichnerischer Darstellungen näher erläutert.

Dabei zeigen
- Figur 1: einen Schnitt durch eine Kopf- oder Seitenbrause in eingebautem Zustand mit minimaler Einbautiefe
- Figur 2: einen Schnitt durch die Kopf- oder Seitenbrause aus Figur 1 im verschwenkten Zustand
- Figur 3: einen Schnitt durch eine Kopf- oder Seitenbrause in eingebautem Zustand mit maximaler Einbautiefe
- Figur 4: einen Schnitt durch eine Variante einer Kopf- und Seitenbrause in eingebautem Zustand

Die Figuren 1 bis 4 zeigen eine Seitenbrause mit verschwenkbarer Strahlbildnereinheit 10a, 10b im Einbauzustand. Die Seitenbrause umfasst eine Strahlbildnereinheit 10a, 10b, die in alle Richtungen schwenkbar in einem Kugelgehäuse 51 a, 51b gelagert ist. Das Kugelgehäuse 51a, 51b ist so ausgeformt, dass es einerseits eine Gelenkpfanne 57a, 57b für ein wasserdurchströmtes Kugelgelenk 55a, 55b bildet, gleichzeitig aber die gesamte Strahlbildnereinheit 10a, 10b umgibt und mittels eines Außenflansches 58a, 58b einen Anschlag für die Seitenbrause an der Wandoberfläche bildet.

In der Wand 70 befindet sich ein bei der Rohbauinstallation vorgesehener Wasseranschluss 30. Zunächst wird an dem Wasseranschluss 30 ein Anschlussnippel 90 montiert. Dieser Anschlussnippel 90 weist einen Flansch auf, an dem ein Einbaukasten 20 anliegt, der auf den Anschlussnippel 90 aufgeschoben wird. Von seiner Innenseite wird der Einbaukasten 20 mit einer Gewindemutter 91 auf dem Anschlussnippel 90 befestigt. Weiterhin kann der Einbaukasten 20 nach dem Ausrichten mittels Dübeln und Schrauben an der Wand 70 fixiert werden. Nach den Putzarbeiten wird der Einbaukasten 20 im Außenbereich gegenüber der Wand mit einer Dichtmanschette 21 abgedichtet, worauf die dekorative Wandverkleidung angebracht werden kann. Im Anschluss daran wird der Einbaukasten 20 entsprechend seiner Einbautiefe gekürzt, so dass er bündig mit der Wandverkleidung, beispielsweise dem Fliesenspiegel, endet.

Bei der Montage der Seitenbrause ist zunächst die erforderliche Einbautiefe zwischen Wandoberfläche bzw. Außenkante des eingebauten Einbaukastens 20 und dem Anschlussnippel 90 zu messen. Gegebenenfalls ist hier zusätzlich zum Verbindungselement 40 ein Verlängerungsstück 80 erforderlich, dass den Anschlussgeometrien von Anschlussnippel 90 und Verbindungselement 40 entsprechen muss, um eine dichte Verbindung zu gewährleisten.

Anschließend wird das Verbindungselement 40 entweder direkt an dem Anschlussnippel 90 oder dem Verlängerungsstück 80 befestigt. Zuvor ist das Verbindungselement 40 mit entsprechenden Toleranzen an die gemessene Einbautiefe angepasst worden.

Auf der der Wandoberfläche zugewandten Seite des Verbindungselements 40 vergrößert sich der Querschnitt des Verbindungselements 40 sprunghaft, so dass eine Aufnahme 43 für einen Anschlussnippel 56 des Kugelgehäuses 51 a, 51 b entsteht. Im Lieferzustand ist das Kugelgehäuse 51 a, 51 b bereits mit einem Rückflussverhinderer 53 und einem Sieb 52, die im Anschlussnippel 56 angeordnet sind, ausgestattet. Das Kugelgehäuse 51a, 51 b ist außerdem schon mit einer Feder 54, einer Scheibe und einer Dichtung, die unterhalb des Kugelgelenks 55a angeordnet sind, und dem Kugelgelenk 55a, 55b selbst zu einer Baugruppe vormontiert.

Zur Befestigung des Kugelgehäuses 51a, 51b an dem Verbindungselement 40 ist an dem Verbindungselement 40 eine verdrehbare Ringscheibe 41 angeordnet, die in axialer Richtung festliegt. Im vorliegenden Fall liegt die Ringscheibe 41 an einem Flansch des Verbindungselements 40 an und ist mittels eines Sicherungsringes 44 fixiert. Wenn die Position des Kugelgehäuses 51 a, 51 b gegenüber der Wandoberfläche bestimmt ist, wird das Kugelgehäuse 51a, 51b oder je nach Ausführungsform eine Baugruppe aus Rosette 60a und Kugelgehäuse 51a mit Schrauben 42 an der Ringscheibe 41 verschraubt.

Da der Anschlussnippel 56 des Kugelgehäuses 51a, 51b in der Aufnahme des Verbindungselements 40 axial verschieblich und kippbar gelagert ist, kann das Kugelgehäuse 51a, 51 b sehr genau an die Wandoberfläche angepasst werden. Selbst nach der Anpassung der Länge des Verbindungselements 40 können noch eine Feinjustage in axialer Richtung, also senkrecht zur Wandoberfläche, und eine Winkelanpassung an eventuelle Neigungen in der Wandoberfläche erfolgen. Die Endposition des Kugelgehäuses 51a, 51 b und damit der Seitenbrause wird nach der Ausrichtung des Kugelgehäuses 51a, 51b durch die Schrauben 42 fixiert. Alternativ kann die Ringscheibe 41 auch mit festen Gewindebolzen versehen sein und das Kugelgehäuse 51 a, 51b bzw. die komplette Baugruppe 51a, 60a mit Gewindemuttern an den Gewindebolzen befestigt werden.

Nach der Verschraubung des Kugelgehäuses 51 a, 51 b in dem das Kugelgelenk 55a, 55b bereits vormontiert ist, wird die Strahlbildnereinheit 10a, 10b, die eine Schweißbaugruppe 11 a, 11 b umfasst, an dem Kugelgelenk 55a, 55b befestigt. Während an dem Kugelgelenk 55a, 55b eine ringförmige Nut vorgesehen ist, weist die Schweißbaugruppe 11a, 11b einen Anschlusszylinder 13 auf, der in die Nut eingeschoben wird. Die endgültige Befestigung der Schweißbaugruppe 11 a,11 b, die eine Wasserverteilkammer und einen Strahlbildner mit Wasserauslassöffnungen umfasst, an dem Kugelgelenk 55a, 55b erfolgt über eine Zentralschraube 15, in die eine Regulierschraube 12 integriert ist. Mittels der Regulierschraube 12 wird die Durchflussmenge pro Seitenbrause eingestellt. Bei der Anordnung mehrerer Seitenbrausen in Reihe an einen Wasseranschluss kann somit die Durchflussmenge an die unterschiedlichen Druckverhältnisse angepasst werden, so dass übereinstimmende Strahlbilder erzeugt werden können. Abschließend wird auf die Schweißbaugruppe 11 a, 11b eine Abdeckung 14a, 14b aufgeschoben, die die Schweißbaugruppe 11a, 11b rundum überdeckt.

Durch die kompakte Bauweise können bei der erfindungsgemäßen Seitenbrause sehr geringe Einbautiefen von kleiner 5cm realisiert werden. Bei gleicher Bauweise der Seitenbrause ist es durch das variable Verbindungselement 40 jedoch auch möglich, Einbautiefen von 9 bis 10cm zu erreichen.

Die Figuren 1 bis 3 zeigen Seitenbrausen mit verschwenkbarer eckiger Strahlbildnereinheit 10a. Bei der Montage der Seitenbrause steht die exakte Ausrichtung der eckigen Strahlbildnereinheit 10a gegenüber dem Kugelgehäuse 51a im Vordergrund. Aus diesem Grund weist das Kugelgelenk 55a Mittel zur Drehfixierung 551 der Strahlbildnereinheit 10a auf. Dazu können an dem Kugelgelenk 55a Nippel oder Stifte vorgesehen sein, die mit dafür vorgesehenen Ausnehmungen in der Gelenkpfanne 57a korrespondieren, so dass die Strahlbildnereinheit 10a nur in bestimmten vorgegebenen Positionen eingebaut werden kann.
Bei den dargestellten Seitenbrausen ist eine Rosette 60a vorgesehen, die die nach außen gerichtete Seite des Kugelgehäuses 51 a mit Ausnahme der Gelenkpfanne 57 umgibt. Diese wird zusammen mit dem Kugelgehäuse 51a verschraubt und festgelegt. Die Montage der Strahlbildnereinheit 10a erfolgt im Anschluss daran.

Im Gegensatz dazu zeigt die Figur 4 eine Seitenbrause mit verschwenkbarer runder Strahlbildnereinheit 10b im Einbauzustand. Im Gegensatz zur eckigen Bauform wird bei der runden Variante bei der Befestigung der Strahlbildnereinheit 10b keine Drehfixierung benötigt. Beim Montagevorgang erfolgt die Befestigung der Strahlbildnereinheit 10b vor der Befestigung der Rosette 60b. Anstelle einer Schraubverbindung ist das Kugelgehäuse 51b mit Rasthaken und die Rosette 60b mit entsprechenden Ausnehmungen oder Nuten versehen, so dass die Rosette 60b formschlüssig an dem Kugelgehäuse 51b befestigt werden kann.

### Bezugszeichenliste

- 10a, 10b: Strahlbildnereinheit
- 11a, 11b: Schweißbaugruppe
- 12: Regulierschraube
- 13: Anschlusszylinder für Gelenkkugel
- 14a, 14b: Abdeckung
- 15: Zentralschraube
- 20: Gehäuse / Einbaukasten
- 21: Dichtmanschette
- 30: Wasseranschluss
- 40: Verbindungselement
- 41: Ringscheibe
- 42: Schraube
- 43: Aufnahme für Anschlussnippel 56
- 44: Sicherungsring
- 50a, 50b: Kugelgelenk Baugruppe
- 51a, 51b: Kugelgehäuse
- 52: Sieb
- 53: Rückflussverhinderer
- 54: Feder
- 55a, 55b: Kugelgelenk
- 551: Mittel zur Drehfixierung
- 56: Anschlussnippel 57a, 57b Gelenkpfanne
- 58a, 58b: Außenflansch
- 59: Dichtungsring
- 60a, 60b: Rosette
- 70: Decke oder Wand
- 80: Verlängerungsstück
- 90: Anschlussnippel an Wasseranschluss
- 91: Gewindemutter

## Patentansprüche

1. Kopf- oder Seitenbrause zum Einbau in eine Decke oder Wand (70) mit
- einer schwenkbaren Strahlbildnereinheit (10a, 10b),
-- die mittels eines wasserdurchströmten Kugelgelenks (55a, 55b) in
-- einem Kugelgehäuse (51 a, 51 b) gelagert ist, das
--- die Strahlbildnereinheit (10a, 10b) umgibt,
--- kippbar und senkrecht zur Decke oder Wand (70) verschieblich angeordnet ist,
und
--- einen Außenflansch (58a, 58b) aufweist,
---- der sich bis zur Decken- oder Wandoberfläche erstreckt,
wobei zwischen einem Wasseranschluss (30) und dem Kugelgehäuse (51 a, 51 b) ein Verbindungselement (40) vorgesehen ist, **dadurch gekennzeichnet, dass** das Kugelgehäuse (51a, 51 b) mittels Schrauben (42) an einer drehbar am Verbindungselement (40) gelagerten Ringscheibe (41) befestigt wird.

2. Kopf- oder Seitenbrause nach Anspruch 1, bei der Befestigungsmittel (41, 42, 43) vorgesehen sind, mit denen das Kugelgehäuse (51a, 51 b) an dem Verbindungselement (40) fixiert und gleichzeitig der Außenflansch (58a, 58b) des Kugelgehäuses (51a, 51 b) gegen die Deckenoder Wandoberfläche festgelegt wird.

3. Kopf- oder Seitenbrause nach einem der vorhergehenden Ansprüche, bei der das Verbindungselement (40) verkürzbar und/oder mehrteilig ausgeführt ist.

4. Kopf- oder Seitenbrause nach einem der vorhergehenden Ansprüche, bei der das Kugelgehäuse (51 a, 51 b) einen Anschlussnippel (56) umfasst, der kippbar und verschieblich in einer Aufnahme (43) des Verbindungselements (40) geführt ist.

5. Kopf- oder Seitenbrause nach Anspruch 4, bei der im Anschlussnippel (56) des Kugelgehäuses (51 a, 51 b) eine Aufnahme für ein Sieb (52) und/oder einen Rückflussverhinderer (53) vorgesehen ist.

6. Kopf- oder Seitenbrause nach einem der vorhergehenden Ansprüche, bei der das Verbindungselement (40), das Kugelgehäuse (51 a, 51 b) mit Kugelgelenk (55a, 55b) und die Strahlbildnereinheit (10a, 10b) in einem Einbaugehäuse (20) angeordnet sind.

7. Kopf- oder Seitenbrause nach Anspruch 6, bei der das Einbaugehäuse (20) verkürzbar ausgeführt ist.

8. Kopf- oder Seitenbrause gemäß einem der vorhergehenden Ansprüche, bei der eine Rosette (60a) vorgesehen ist, die die nach außen gerichtete Seite des Kugelgehäuses (51 a) überdeckt und dabei das Kugelgehäuse (51 a) gegen die Decken- oder Wandoberfläche beaufschlagt.

9. Kopf- oder Seitenbrause gemäß einem der vorhergehenden Ansprüche, bei der zur Steuerung der Durchflussmenge eine Reguliereinrichtung vorgesehen ist.

10. Kopf- oder Seitenbrause gemäß Anspruch 9, bei der im Verbindungsbereich von wasserdurchströmten Kugelgelenk (55a, 55b) und Strahlbildnereinheit (10a, 10b) eine Regutiermutter (12) mit variablen Öffnungsquerschnitten vorgesehen ist.

11. Kopf- oder Seitenbrause gemäß einem der vorhergehenden Ansprüche, **dadurch gekennzeichnet, dass** an der nach außen und / oder innen gerichteten Seite des Kugelgehäuses (51 a, 51 b) Wasserablaufvorrichtungen vorgesehen sind.

12. Anordnung einer Kopf- oder Seitenbrausen gemäß einem der vorhergehenden Ansprüche, **dadurch gekennzeichnet, dass** wenigstens eine weitere Kopf- oder Seitenbrause vorgesehen ist, die mit dem einen Wasseranschluss (30) verbunden ist.

## Claims

1. Head or side shower for installation in a ceiling or wall (70), having
- a pivotable jet former unit (10a, 10b)
-- which, by means of a ball joint (55a, 55b) through which water flows,
-- is mounted in a ball housing (51 a, 51 b) which
--- surrounds the jet former unit (10a, 10b),
--- is arranged so as to be tiltable and displaceable perpendicular to the ceiling or wall (70)
and
--- has an outer flange (58a, 58b),
---- which extends as far as the surface of the ceiling or wall,
wherein a connecting element (40) is provided between a water connection (30) and the ball housing (51 a, 51 b), **characterised in that** the ball housing (51 a, 51 b) is attached by means of screws (42) to an annular disc (41) rotatably mounted on the connecting element (40).

2. Head or side shower according to claim 1, in which attachment means (41, 42, 43) are provided with which the ball housing (51 a, 51 b) is fixed to the connecting element (40) and at the same time the outer flange (58a, 58b) of the ball housing (51 a, 51 b) is secured against the surface of the ceiling or wall.

3. Head or side shower according to either one of the preceding claims, in which the connecting element (40) is configured to be capable of being made shorter and/or to be of multi-part construction.

4. Head or side shower according to any one of the preceding claims, in which the ball housing (51 a, 51 b) comprises a connection fitting (56) which is guided so as to be tiltable and displaceable in a seat (43) of the connecting element (40).

5. Head or side shower according to claim 4, in which in the connection fitting (56) of the ball housing (51 a, 51 b) there is provided a seat for a strainer (52) and/or for a backflow preventer (53).

6. Head or side shower according to any one of the preceding claims, in which the connecting element (40), the ball housing (51 a, 51 b) with ball joint (55a, 55b) and the jet former unit (10a, 10b) are arranged in a flush-mount housing (20).

7. Head or side shower according to claim 6, in which the flush-mount housing (20) is configured to be capable of being made shorter.

8. Head or side shower according to any one of the preceding claims, in which a rosette (60a) is provided which covers the outwardly directed side of the ball housing (51a) and in so doing urges the ball housing (51 a) against the surface of the ceiling or wall.

9. Head or side shower according to any one of the preceding claims, in which a regulating device is provided for controlling the throughflow rate.

10. Head or side shower according to claim 9, in which in the region of the connection between the ball joint (55a, 55b), though which water flows, and the jet former unit (10a, 10b) there is provided a regulating nut (12) having variable opening cross-sections.

11. Head or side shower according to any one of the preceding claims, **characterised in that** water outflow devices are provided on the outwardly and/or inwardly directed side of the ball housing (51 a, 51 b).

12. Arrangement of a head or side shower according to any one of the preceding claims, **characterised in that** at least one further head or side shower is provided which is connected to the one water connection (30).

## Revendications

1. Douche supérieure ou latérale destinée à être montée dans un plafond ou une paroi (70) comportant :
- une unité de formation de jet pivotante (10a, 10b),
- qui est logée au moyen d'une articulation sphérique (55a, 55b) parcourue par de l'eau dans un boitier sphérique (51a, 51b),
- qui entoure l'unité de formation de jet (10a, 10b),
- qui est montée basculante et mobile en translation perpendiculairement au plafond ou à la paroi (70),
et
- comporte une bride externe (58a, 58b),
- qui s'étend jusqu'à la surface du plafond ou de la paroi,
un élément de liaison (40) étant prévu entre une tubulure de connexion d'eau (30) et le boitier sphérique (51a, 51b),
**caractérisée en ce que**
le boitier sphérique (51a, 51b) est fixé au moyen de vis (42) à un disque annulaire (41) logé mobile en rotation sur l'élément de liaison (40).

2. Douche supérieure ou latérale conforme à la revendication 1, dans laquelle sont prévus des moyens de fixation (41, 42, 43) au moyen desquels le boitier sphérique (51a, 51b) est fixé sur l'élément de liaison (40) et, simultanément la bride externe (58a, 58b) du boitier sphérique (51a, 51b) est fixée contre la surface du plafond ou la paroi.

3. Douche supérieure ou latérale conforme à l'une des revendications précédentes, dans laquelle l'élément de liaison (40) peut être raccourci et/ou est réalisé en plusieurs parties.

4. Douche supérieure ou latérale conforme à l'une des revendications précédentes, dans laquelle le boitier sphérique (51a, 51b) comprend un raccord fileté (56) qui est monté basculant et mobile en translation dans un logement de réception (43) de l'élément de liaison (40).

5. Douche supérieure ou latérale conforme à la revendication 4, dans laquelle dans le raccord fileté (56) du boitier sphérique (51a, 51b) est prévu un logement de réception pour un tamis (52) et/ou un élément anti-reflux (53).

6. Douche supérieure ou latérale conforme à l'une des revendications précédentes, dans laquelle l'élément de liaison (40), le boitier sphérique (51a, 51b) équipé de l'articulation sphérique (55a, 55b) et l'unité de formation de jet (10a, 10b) sont logés dans un boitier de montage (20).

7. Douche supérieure ou latérale conforme à la revendication 6, dans laquelle le boitier de montage (20) peut être raccourci.

8. Douche supérieure ou latérale conforme à l'une des revendications précédentes, dans laquelle il est prévu une rosette (60a) qui chevauche la face du boitier sphérique (51a) dirigée vers l'extérieur et sollicite ainsi le boitier sphérique (51a) contre la surface du plafond ou de la paroi.

9. Douche supérieure ou latérale conforme à l'une des revendications précédentes, dans laquelle il est prévu un dispositif de régulation pour permettre de commander le débit.

10. Douche supérieure ou latérale conforme à la revendication 9, dans laquelle dans la zone de liaison de l'articulation sphérique (55a, 55b) parcourue par l'eau et de l'unité de formation de jet (10a, 10b) il est prévu un écrou de régulation (12) ayant une section d'ouverture variable.

11. Douche supérieure ou latérale conforme à l'une des revendications précédentes,
**caractérisée en ce que**
sur la face du boitier sphérique (51a, 51b) dirigée vers l'extérieur et/ou vers l'intérieur il est prévu des dispositifs d'écoulement de l'eau.

12. Montage de douche supérieure ou latérale conforme à l'une des revendications précédentes,
**caractérisée en ce qu'**
il est prévu au moins une autre douche supérieure ou latérale qui est reliée à la tubulure de connexion d'eau (30).
